# EUROPÄISCHE PATENTSCHRIFT

(11) **EP 3 475 508 B1**
(45) Veröffentlichungstag und Bekanntmachung des Hinweises auf die Patenterteilung: **02.06.2021**
(21) Anmeldenummer: 17720654.7
(22) Anmeldetag: 13.04.2017
(51) Int. Cl.: E05D 11/06, E05F 1/10, E05F 1/12, E05F 1/14, E05D 3/16

(54) **MÖBELBESCHLAG**
FURNITURE FITTING
FERRURE DE MEUBLE

(30) Priorität: 22.06.2016 AT 505632016
(43) Veröffentlichungstag der Anmeldung: 01.05.2019
(73) Patentinhaber: Julius Blum GmbH, 6973 Höchst (AT)
(72) Erfinder: SCHMID, Malte, 88131 Bodolz (DE)
(74) Vertreter: Torggler & Hofinger Patentanwälte
(86) Internationale Anmeldenummer: PCT/AT2017/060095
(87) Internationale Veröffentlichungsnummer: WO 2017/219055

(56) Entgegenhaltungen:
- WO-A2-2008/024469
- DE-A1- 3 239 989
- DE-A1-102010 045 187
- DE-U1- 9 010 872
- DE-U1-202010 014 948
- DE-U1-202011 109 550

## Beschreibung

Die vorliegende Erfindung bezieht sich auf einen Möbelbeschlag zum Bewegen eines relativ zu einem Möbelkorpus bewegbar gelagerten Möbelteiles, gemäß dem Oberbegriff des Anspruchs 1.

Im Weiteren betrifft die Erfindung ein Möbel mit einem Möbelkorpus und mit einem relativ zum Möbelkorpus bewegbar gelagerten Möbelteil und mit einem solchen Möbelbeschlag zum Bewegen des bewegbaren Möbelteiles.

Durch eine Begrenzungsvorrichtung zur Begrenzung eines maximalen Öffnungswinkels des Möbelbeschlages können Kollisionen des bewegbaren Möbelteiles mit seitlich angrenzenden Schränken oder mit einer Raumdecke verhindert werden. Möbelbeschläge mit solchen Begrenzungsvorrichtungen sind beispielsweise aus der WO 2011/069179 A1 und der DE 20 2004 010 842 U1 bekannt, wobei Anschläge in Form von Klammern auf eine Gelenkachse des Möbelbeschlages aufschnappbar sind. Bei der Schwenkbewegung des Möbelbeschlages trifft ein bewegbar gelagerter Teil des Möbelbeschlages auf diese Klammer auf, sodass der maximale Schwenkweg des Möbelbeschlages begrenzt wird. Nachteilig daran ist, dass die Klammern jeweils nur einen vordefinierten Schwenkwinkel begrenzen und dass folglich zur Erzielung unterschiedlicher Öffnungswinkel verschieden große Klammern notwendig sind. Auch besteht dabei die Gefahr, dass sich die Klammern von der Gelenkachse lösen und dabei verloren gehen, wodurch die erwünschte Schwenkwinkelbegrenzung des Möbelbeschlages nicht mehr gewährleistet ist.

WO 2008/024469 A2, DE 90 10 872 U1 und DE 10 2010 045187 A1 offenbaren jeweils einen Möbelbeschlag nach dem Oberbegriff des Anspruchs 1.

Aufgabe der vorliegenden Erfindung ist es daher, einen Möbelbeschlag der eingangs erwähnten Gattung mit einem kompakteren Bau bereitzustellen.

Dies wird erfindungsgemäß durch die Merkmale des Patentanspruchs 1 gelöst. Weitere vorteilhafte Ausgestaltungen der Erfindung sind in den abhängigen Ansprüchen angegeben.

Gemäß der Erfindung ist also vorgesehen, dass die Begrenzungsvorrichtung zumindest ein bewegbar gelagertes Betätigungselement aufweist, wobei durch eine manuelle oder durch eine mittels Werkzeug erfolgende Betätigung des Betätigungselementes der Öffnungswinkel einstellbar ist.

Somit weist der Möbelbeschlag ein bewegbar gelagertes Betätigungselement auf, durch welches der maximale Schwenkweg des Möbelbeschlages einstellbar begrenzbar ist. Das Betätigungselement ist am Möbelbeschlag beweglich und unverlierbar gelagert und in einem montierten Zustand des Möbelbeschlages für die manuelle oder für die mit dem Werkzeug erfolgende Betätigung frei zugänglich. Das Betätigungselement kann dabei am ersten Beschlagteil, am zweiten Beschlagteil oder auch an einem bewegbar gelagerten Bauteil des Möbelbeschlages angeordnet sein.

Dabei kann vorgesehen sein, dass der Öffnungswinkel durch eine Betätigung des Betätigungselementes innerhalb vorgegebener Grenzen stufenlos einstellbar ist. Alternativ dazu ist es möglich, dass der Öffnungswinkel durch eine Betätigung des Betätigungselementes an mehreren vorgegebenen Rastpositionen festlegbar ist.

Gemäß der Erfindung ist vorgesehen, dass die Begrenzungsvorrichtung einen Anschlag zur Begrenzung des Öffnungswinkels aufweist, wobei durch eine Betätigung des Betätigungselementes eine Lage des Anschlages einstellbar ist. Dabei ist vorgesehen, dass der Anschlag zwischen zumindest zwei Bauteilen des Möbelbeschlages, nämlich die zwei Hebel, welche sich bei der relativen Schwenkbewegung des ersten und zweiten Beschlagteiles relativ zueinander bewegen, wirksam ist.

Das erfindungsgemäße Möbel weist einen Möbelkorpus, ein relativ zum Möbelkorpus bewegbar gelagertes Möbelteil und einen Möbelbeschlag der in Rede stehenden Art auf.

Weitere Einzelheiten und Vorteile der vorliegenden Erfindung ergeben sich anhand der in den Figuren gezeigten Ausführungsbeispiele. Dabei zeigt bzw. zeigen:
- Fig. 1a, 1b: ein Möbel mit einem relativ zu einem Möbelkorpus bewegbar gelagerten Möbelteil sowie einen Möbelbeschlag zum Bewegen des bewegbaren Möbelteiles,
- Fig. 2a-2d: eine Schnittdarstellung des Möbelbeschlages sowie verschiedene Stellungen eines durch eine Begrenzungsvorrichtung einstellbaren Anschlages zur Begrenzung eines maximalen Öffnungswinkels des Möbelbeschlages,
- Fig. 3a-3d: den Möbelbeschlag mit zwei verschiedenen maximalen Öffnungswinkeln sowie vergrößerte Detaildarstellungen hierzu,
- Fig. 4a-4c: den Möbelbeschlag in einer Seitenansicht sowie vergrößerte Detaildarstellungen hierzu,
- Fig. 5a, 5b: der Möbelbeschlag mit einem Betätigungselement in Form eines verschiebbaren Schiebers in zwei verschiedenen Stellungen,
- Fig. 6a, 6b: der Möbelbeschlag mit einem Betätigungselement in Form eines drehbar gelagerten Exzenters in zwei verschiedenen Stellungen.

Fig. 1a zeigt eine perspektivische Darstellung eines Möbels 1, wobei ein bewegbares Möbelteil 3 durch einen Möbelbeschlag 4 um eine horizontal verlaufende Drehachse relativ zu einem Möbelkorpus 2 schwenkbar gelagert ist. Der Möbelbeschlag 4 ist im gezeigten Ausführungsbeispiel als Stellantrieb 4a für ein bewegbares Möbelteil 3 in Form einer Möbelklappe ausgebildet, sodass das bewegbare Möbelteil 3 ausgehend von einer vertikalen Schließstellung in eine relativ zum Möbelkorpus 2 angehobene Lage (und in die umgekehrte Richtung) bewegbar gelagert ist. Der Möbelbeschlag 4 ist aber auch für Möbelteile 3, welche in Montagelage um eine vertikal verlaufende Drehachse relativ zum Möbelkorpus 2 schwenkbar gelagert sind, verwendbar. Der Möbelbeschlag 4 weist ein erstes Beschlagteil 5 in Form eines Gehäuses 5a auf, welches am Möbelkorpus 2 zu befestigen ist. Ein zweites Beschlagteil 6 des Möbelbeschlages 4 ist am bewegbaren Möbelteil 3 zu befestigen, wobei das zweite Beschlagteil 6 mit dem ersten Beschlagteil 5 schwenkbar verbunden ist. Das erste Beschlagteil 5 und das zweite Beschlagteil 6 stehen über zumindest einen ersten Hebel 8 miteinander in Verbindung, wobei eine Federvorrichtung 7 des Möbelbeschlages 5 zur Kraftbeaufschlagung des zweiten Beschlagteiles 6 vorgesehen ist.

Fig.1b zeigt den Möbelbeschlag 4 gemäß einem möglichen Ausführungsbeispiel. Am ersten Beschlagteil 5 ist die Federvorrichtung 7 (beispielsweise zumindest eine als Schraubenfeder ausgebildete Druckfeder) gelagert, welche sich an einer ortsfesten Gelenkachse A abstützt und gegen die Gelenkachse B drückt. Die Gelenkachse B ist an einem ersten Hebelende eines zweiarmigen Umlenkhebels 9 gelagert, welcher um die Gelenkachse C drehbar gelagert ist. Das zweite Hebelende des Umlenkhebels 9 steht über die Gelenkachse D mit einem Schubhebel 10 in Verbindung, welcher über einen Bolzen 11 mit einem um eine Drehachse E drehbaren Hebel 12 gelenkig verbunden ist. Durch eine Einstellvorrichtung 13 ist der Abstand des Bolzens 11 entlang einer Führung des Hebels 12 relativ zur Gelenkachse E und damit der wirksame Hebelarm zwischen dem Bolzen 11 und der Gelenkachse E und folglich auch das auf das zweite Beschlagteil 6 wirksame Drehmoment veränderbar einstellbar. Der Hebel 12 ist über die Gelenkachsen F und G mit dem ersten Hebel 8 und mit einem zweiten Hebel 14 gelenkig verbunden, wobei der erste Hebel 8 und der zweite Hebel 14 über die Gelenkachsen H und I mit dem zweiten Beschlagteil 6 gelenkig verbunden sind. Der Möbelbeschlag 4 umfasst ferner eine Dämpfvorrichtung 15 in Form eines hydraulischen Fluiddämpfers, welcher im gezeigten Ausführungsbeispiel als Kolben-Zylinder-Einheit ausgeführt ist. Bei der Schließbewegung des Möbelbeschlages 4 trifft der um die Gelenkachse E schwenkbare Hebel 12 auf einen Stößel der Kolben-Zylinder-Einheit auf, woraufhin zur Ausführung eines Dämpfungshubes eine Relativbewegung zwischen dem Zylinder und dem Kolben der Dämpfvorrichtung 15 erfolgt und damit die Bewegung des Hebels 12 (und damit des bewegbaren Möbelteiles 3) gegen Ende der Schließbewegung bis hin zur vollständigen Schließstellung abgebremst wird.

Der Möbelbeschlag 4 weist eine Begrenzungsvorrichtung 16 zur Begrenzung eines Öffnungswinkels einer relativen Schwenkbewegung des ersten und zweiten Beschlagteiles 5, 6 auf, sodass also der maximale Schwenkweg des zweiten Beschlagteiles 6 (und damit jener des bewegbaren Möbelteiles 3) begrenzbar ist. Hierfür ist ein bewegbar gelagertes Betätigungselement 16a vorgesehen, wobei durch eine manuelle oder durch eine mittels Werkzeug erfolgende Betätigung des Betätigungselementes 16a der maximale Öffnungswinkel des Möbelbeschlages 4 einstellbar begrenzbar ist. Diese Begrenzungsvorrichtung 16 ist beispielsweise dann vorteilhaft, wenn sich das bewegbare Möbelteil 3 in Montagelage unmittelbar unter einer Raumdecke befindet und eine Kollision des bewegbaren Möbelteiles 3 mit dieser Raumdecke beim Öffnen verhindert werden soll. Ebenso ist die Begrenzungsvorrichtung 16 bei Möbelteilen 3 vorteilhaft, welche in Montagelage um eine vertikal verlaufende Drehachse bewegbar sind, sodass beim Öffnen des bewegbaren Möbelteiles 3 eine Kollision mit Objekten, welche sich seitlich neben dem Möbelkorpus 2 befinden, ausgeschlossen wird. Das Betätigungselement 16a der Begrenzungsvorrichtung 16 ist am ersten Hebel 8 gelagert. Im gezeigten Ausführungsbeispiel bilden die Hebel 8 und 14 zusammen mit den Gelenkachsen F, G, H, I ein Gelenkviereck aus, wobei durch die Begrenzungsvorrichtung 16 der Abstand zwischen den Hebeln 8, 14 begrenzbar ist.

Fig. 2a zeigt den als Stellantrieb 4a ausgebildeten Möbelbeschlag 4 in einem Querschnitt. Hier ist die Einstellvorrichtung 13 mit einem Einstellrad näher erkennbar, wobei durch Drehung des Einstellrades der Abstand des Bolzens 11 relativ zur Gelenkachse E entlang der Führung des Hebels 12 und damit auch das von der Federvorrichtung 7 auf das zweite Beschlagteil 6 ausgeübte Drehmoment einstellbar ist. Überdies ist die Begrenzungsvorrichtung 16 mit einem Betätigungselement 16a ersichtlich, welches zur Begrenzung eines Öffnungswinkels einer relativen Schwenkbewegung des ersten und zweiten Beschlagteiles 5, 6 vorgesehen ist. Im gezeigten Ausführungsbeispiel ist das Betätigungselement 16a am ersten Hebel 8 beweglich - vorzugsweise drehbar - gelagert, wobei durch Drehung des Betätigungselementes 16a ein Anschlag 18 verstellbar ist, welcher zur Begrenzung des Öffnungswinkels am zweiten Hebel 14 abstützbar ist. Die Hebel 8 und 14 weisen im Querschnitt jeweils ein U-Profil mit zueinander parallel verlaufenden Schenkeln 14a auf, wobei der Anschlag 18 an zumindest einem der Schenkel 14a des zweiten Hebels 14, vorzugsweise an einer Materialstärke des Schenkels 14a, abstützbar ist.

Fig. 2b-2d zeigen jeweils den in Fig. 2a eingekreisten Bereich in einer vergrößerten Ansicht, wobei unterschiedliche Stellungen des Anschlages 18 gezeigt sind. Das Betätigungselement 16a weist eine Aufnahme 17 für ein Werkzeug auf, wobei durch Drehung der Aufnahme 17 mittels Werkzeug der Anschlag 18 in Form einer Gewindemutter entlang eines Gewindeabschnittes 19 verstellbar ist. Vorzugsweise ist vorgesehen, dass der Gewindeabschnitt 19 zusammen mit dem Betätigungselement 16a einstückig ausgebildet ist. An den Gewindeabschnitt 19 schließt sich ein erster gewindeloser Abschnitt 19a und ein zweiter gewindeloser Abschnitt 19b an, wobei der erste gewindelose Abschnitt 19a und der zweite gewindelose Abschnitt 19b durch den Gewindeabschnitt 19 in Längsrichtung des Gewindeabschnittes 19 voneinander beabstandet sind.

Der Anschlag 18 in Form der Gewindemutter ist durch ein Federelement 20 in Form einer Schraubenfeder vorgespannt, wobei ein erster Endbereich der Schraubenfeder am Betätigungselement 16a und ein zweiter Endbereich der Schraubenfeder am Anschlag 18 befestigt ist, sodass der Anschlag 18 bei einem Eintritt in den ersten gewindelosen Abschnitt 19a mit einer in Richtung des zweiten Gewindeabschnittes 19b wirkenden Kraft und bei einem Eintritt in den zweiten gewindelosen Abschnitt 19b mit einer in Richtung des ersten Gewindeabschnitts 19a wirkenden Kraft beaufschlagbar ist. Das Federelement 20 dient also einerseits dazu, ein Verklemmen des Anschlages 18 mit dem Betätigungselement 16a zu verhindern (Klemmschutz), andererseits um ein Ablösen des Anschlages 18 vom ersten gewindelosen Abschnitt 19a auszuschließen (Löseschutz). Ferner dient das Federelement 20 dazu, den Anschlag 18, wenn sich dieser in einem der gewindelosen Abschnitte 19a, 19b befindet, in Richtung des Gewindeabschnitts 19 vorzuspannen, sodass das Einspuren des Anschlages 18 in den Gewindeabschnitt 19 erleichtert wird.

In Figur 2b befindet sich der Anschlag 18 in Form der Gewindemutter am zweiten gewindelosen Abschnitt 19b, sodass also der Gewindeeingriff des Anschlages 18 aufgehoben ist. Der Anschlag 18 befindet sich somit im Leerlauf und kann sich bei einer entsprechenden Drehung des Betätigungselementes 16a nicht mit diesem verklemmen. Das Federelement 20 wirkt in Figur 2b als Druckfeder, sodass der Anschlag 18 vom Betätigungselement 16a weggedrückt und in Richtung des Gewindeabschnitts 19 gedrückt wird, sodass der Anschlag 18 bei einer entgegengesetzten Drehung des Betätigungselementes 16a sofort in den Gewindeabschnitt 19 einspurt.

Fig. 2c zeigt den als Gewindemutter ausgebildeten Anschlag 18, welcher sich in Gewindeeingriff mit dem Gewindeabschnitt 19 befindet. Durch eine fortgesetzte Verdrehung des Betätigungselementes 16a ist der Anschlag 18 schließlich in die in Figur 2d gezeigte Stellung bewegbar, in welcher sich der Anschlag 18 im ersten gewindelosen Abschnitt 19a befindet und somit der Gewindeeingriff des Anschlages 18 ebenfalls aufgehoben ist. Da das Federelement 20 einerseits am Betätigungselement 16a und andererseits am Anschlag 18 fest verankert ist, ist das Federelement 20 in Figur 2d gespannt und zieht den Anschlag 18 in Richtung des Gewindeabschnitts 19. Auf diese Weise ist der Anschlag 18 mit dem Betätigungselement 16a unverlierbar verbunden, bei einer entsprechenden Drehung des Betätigungselementes 16a spurt der Anschlag 18 sofort wieder in den Gewindeabschnitt 19 ein.

Fig. 3a zeigt den als Stellantrieb 4a ausgebildeten Möbelbeschlag 4, wobei die Begrenzungsvorrichtung 16 den Öffnungswinkel des zweiten Beschlagteiles 6 relativ zum ersten Beschlagteil 5 auf beispielhafte 107° begrenzt. Der durch das Betätigungselement 16a verstellbare Anschlag 18 liegt dabei am Schenkel 14a des zweiten Hebels 14 an und verhindert dadurch eine weitere Öffnungsbewegung des zweiten Beschlagteiles 6. Fig. 3b zeigt den in Fig. 3a eingekreisten Bereich in einer vergrößerten Ansicht.

Fig. 3c zeigt den Möbelbeschlag 4, wobei durch die Begrenzungsvorrichtung 16 der Öffnungswinkel des zweiten Beschlagteiles 6 relativ zum ersten Beschlagteil 5 auf beispielhafte 90° begrenzt ist. Fig. 3d zeigt den in Fig. 3c eingekreisten Bereich in einer vergrößerten Ansicht, wobei die unterschiedlichen Stellungen des Anschlages 18 (vgl. Fig. 3b und Fig. 3d) relativ zum Gewindeabschnitt 19 (Fig. 2a-2d) des Betätigungselementes 16a erkennbar sind. Der Anschlag 18 liegt dabei an der Materialstärke eines Schenkels 14a des zweiten Hebels 14 an und verhindert dadurch eine weitere Öffnungsbewegung des zweiten Beschlagteiles 6 relativ zum ersten Beschlagteil 5.

Fig. 4a zeigt den Möbelbeschlag 4 in einer Seitenansicht, wobei die Begrenzungsvorrichtung 16 zur Begrenzung eines maximalen Öffnungswinkels des Möbelbeschlages 4 zwischen den Hebeln 8 und 14 wirksam ist. Fig. 4b zeigt einen Schnitt entlang der in Fig. 4a eingezeichneten Ebene A-A, Fig. 4c zeigt eine vergrößerte Ansicht des in Fig. 4b eingekreisten Bereiches. In Fig. 4c ist das drehbar gelagerte Betätigungselement 16a erkennbar, wobei durch Drehung des Betätigungselementes 16a der Anschlag 18 entlang des Gewindeabschnittes 19 bewegbar ist. Der zweite Hebel 14 weist im Querschnitt ein U-Profil mit zwei zueinander parallel verlaufenden Schenkeln 14a auf, wobei der Anschlag 18 in einer den Öffnungswinkel begrenzenden Stellung an zumindest einem der beiden Schenkel 14a des zweiten Hebels 14 anliegt. Dies bietet die Möglichkeit, den ersten Hebel 8 und den zweiten Hebel 14 ineinander zu verschachteln, wodurch eine kompakte Bauweise der Hebel 8, 14 samt der darin integrierten Begrenzungsvorrichtung 16 herbeigeführt werden kann.

Fig. 5a zeigt den als Stellantrieb 4a ausgebildeten Möbelbeschlag 4 mit einer Begrenzungsvorrichtung 16, welche zur Begrenzung eines maximalen Öffnungswinkels ein verschiebbar gelagertes Betätigungselement 16a aufweist. Das Betätigungselement 16a ist am ersten Hebel 8 des Möbelbeschlages in Richtung des eingezeichneten Doppelpfeils verschiebbar gelagert, wobei in der gezeigten Figur das Betätigungselement 16a zusammen mit dem Anschlag 18 einstückig ausgebildet ist. In Fig. 5a ist der maximale Öffnungswinkel wieder auf 107° beschränkt, wobei der Anschlag 18 des Betätigungselementes 16a am Schenkel 14a des zweiten Hebels 14 anliegt.

Fig. 5b zeigt den Möbelbeschlag 4 gemäß Figur 5a mit einem Betätigungselement 16a, welches durch eine manuelle oder durch eine mittels Werkzeug erfolgende Betätigung in Richtung der Gelenkachse G verschoben wurde. Der maximale Öffnungswinkel des Möbelbeschlages 4 ist dann auf etwa 90° beschränkt, wobei der Anschlag 18 wieder an zumindest einem der Schenkel 14a des zweiten Hebels 14 anliegt und somit eine fortgesetzte Öffnungsbewegung des zweiten Beschlagteiles 6 verhindert. Um eine unerwünschte Verschiebung des verschiebbar gelagerten Betätigungselementes 16a zu verhindern, ist natürlich eine ausreichende Selbsthemmung vorzusehen (beispielsweise durch am Betätigungselement 16a angeordnete Rasten, welche mit Gegenrasten des ersten Hebels 8 zusammenwirken).

Fig. 6a zeigt den als Stellantrieb 4a ausgebildeten Möbelbeschlag 4 mit einer Begrenzungsvorrichtung 16, welche zur Begrenzung eines maximalen Öffnungswinkels einen um eine Drehachse 21 schwenkbaren Exzenter als Betätigungselement 16a aufweist. Das Betätigungselement 16a in Form des Exzenters ist am ersten Hebel 8 des Möbelbeschlages 4 um die Drehachse 21 gelagert, welche parallel zu den Gelenkachsen A, B, C, D, E, F, G, H, I des Möbelbeschlages 4 verläuft. Der Anschlag 18 ist zusammen mit dem Betätigungselement 16a einstückig ausgebildet, wobei der Anschlag 18 zur Begrenzung eines maximalen Öffnungswinkels an zumindest einem der Schenkel 14a des zweiten Hebels 14 abstützbar ist. In Figur 6a ist der Öffnungswinkel des zweiten Beschlagteiles 6 auf etwa 109° beschränkt, durch Drehung des Exzenters um die Drehachse 21 ist der Öffnungswinkel auf etwa 90° begrenzbar (Figur 6b).

Wenn auch die Erfindung anhand eines Möbelbeschlages 4 in Form eines Stellantriebes 4a für Möbelklappen gezeigt und erläutert wurde, so ist es aber durchaus einsichtig, dass die gezeigten Ausführungsbeispiele der Begrenzungsvorrichtung 16 auch in Kombination mit einem als einen Möbelscharnier ausgebildeten Möbelbeschlag einsetzbar sind.

## Patentansprüche

1. Möbelbeschlag (4) zum Bewegen eines relativ zu einem Möbelkorpus (2) bewegbar gelagerten Möbelteiles (3), umfassend:
- ein erstes Beschlagteil (5) zur Befestigung an einem Möbelkorpus (2),
- ein zweites Beschlagteil (6) zur Befestigung an einem bewegbaren Möbelteil (3), wobei das zweite Beschlagteil (6) mit dem ersten Beschlagteil (5) schwenkbar verbunden ist,
- eine Begrenzungsvorrichtung (16) zur Begrenzung eines Öffnungswinkels einer relativen Schwenkbewegung des ersten und zweiten Beschlagteiles (5, 6), wobei die Begrenzungsvorrichtung (16) zumindest ein bewegbar gelagertes Betätigungselement (16a) aufweist, wobei durch eine manuelle oder durch eine mittels Werkzeug erfolgende Betätigung des Betätigungselementes (16a) der Öffnungswinkel einstellbar ist,
- wobei das erste Beschlagteil (5) und das zweite Beschlagteil (6) über zumindest einen ersten Hebel (8) miteinander schwenkbar verbunden sind, wobei das Betätigungselement (16a) am ersten Hebel (8) beweglich gelagert ist,
- wobei die Begrenzungsvorrichtung (16) einen Anschlag (18) zur Begrenzung des Öffnungswinkels aufweist, wobei durch eine Betätigung des Betätigungselementes (16a) eine Lage des Anschlages (18) einstellbar ist,
- wobei ein zweiter Hebel (14) vorgesehen ist, über welchen das erste Beschlagteil (5) und das zweite Beschlagteil (6) miteinander schwenkbar verbunden sind, wobei der Anschlag (18) zur Begrenzung des Öffnungswinkels am zweiten Hebel (14) abstützbar ist,
**dadurch gekennzeichnet, dass** der zweite Hebel (14) im Querschnitt ein U-Profil mit zwei Schenkeln (14a) aufweist, wobei der Anschlag (18) an zumindest einem der Schenkel (14a) des U-Profils abstützbar ist.

2. Möbelbeschlag nach Anspruch 1, **dadurch gekennzeichnet, dass** der Öffnungswinkel durch eine Betätigung des Betätigungselementes (16a) innerhalb vorgegebener Grenzen stufenlos einstellbar ist.

3. Möbelbeschlag nach Anspruch 1 oder 2, **dadurch gekennzeichnet, dass** der Anschlag (18) an einer Materialstärke des zweiten Hebels (14) abstützbar ist.

4. Möbelbeschlag nach einem der Ansprüche 1 bis 3, **dadurch gekennzeichnet, dass** das Betätigungselement (16a) drehbar gelagert ist, wobei vorzugsweise vorgesehen ist, dass das Betätigungselement (16a) eine Aufnahme (17) für ein Werkzeug aufweist, wobei durch Drehung der Aufnahme (17) mittels Werkzeug der Öffnungswinkel einstellbar ist.

5. Möbelbeschlag nach einem der Ansprüche 1 bis 4, **dadurch gekennzeichnet, dass** der Anschlag (18) als Gewindemutter ausgebildet ist, welche durch eine Drehung des Betätigungselementes (16a) entlang eines, vorzugsweise mit dem Betätigungselement (16a) einstückig verbundenen, Gewindeabschnittes (19) bewegbar ist.

6. Möbelbeschlag nach Anspruch 5, **dadurch gekennzeichnet, dass** sich an den Gewindeabschnitt (19) jeweils ein erster gewindeloser Abschnitt (19a) und ein zweiter gewindeloser Abschnitt (19b) anschließen, wobei der erste gewindelose Abschnitt (19a) und der zweite gewindelose Abschnitt (19b) durch den Gewindeabschnitt (19) in Längsrichtung des Gewindeabschnittes (19) voneinander beabstandet sind.

7. Möbelbeschlag nach einem, der Ansprüche 1 bis 6, **dadurch gekennzeichnet, dass** der Anschlag (18) durch zumindest ein Federelement (20) vorgespannt ist.

8. Möbelbeschlag nach Ansprüche 6 und 7, **dadurch gekennzeichnet, dass** das Federelement (20) als Schraubenfeder mit einem ersten Endbereich und mit einem zweiten Endbereich ausgebildet ist, wobei der erste Endbereich der Schraubenfeder am Betätigungselement (16a) und der zweite Endbereich der Schraubenfeder am Anschlag (18) befestigt ist, sodass der Anschlag (18) bei einem Eintritt in den ersten gewindelosen Abschnitt (19a) mit einer in Richtung des zweiten gewindelosen Abschnitts (19b) wirkenden Kraft und bei einem Eintritt in den zweiten gewindelosen Abschnitt (19b) mit einer in Richtung des ersten gewindelosen Abschnitts (19a) wirkenden Kraft beaufschlagbar ist.

9. Möbelbeschlag nach einem der Ansprüche 1 bis 4, **dadurch gekennzeichnet, dass** das Betätigungselement (16a) als drehbar gelagerter Exzenter ausgebildet ist.

10. Möbelbeschlag nach einem der Ansprüche 1 bis 3, **dadurch gekennzeichnet, dass** das Betätigungselement (16a) als verschiebbar gelagerter Schieber ausgebildet ist.

11. Möbelbeschlag nach Anspruch 9 oder 10, **dadurch gekennzeichnet, dass** das Betätigungselement (16a) zusammen mit dem Anschlag (18) einstückig ausgebildet ist.

12. Möbelbeschlag nach einem der Ansprüche 1 bis 11, **dadurch gekennzeichnet, dass** der Möbelbeschlag (4) eine Federvorrichtung (7) zur Kraftbeaufschlagung des zweiten Beschlagteiles (6) aufweist.

13. Möbelbeschlag nach einem der Ansprüche 1 bis 12, **dadurch gekennzeichnet, dass** das Betätigungselement (16a) in einem montierten Zustand des Möbelbeschlages (4) für die manuelle oder für die mit dem Werkzeug erfolgende Betätigung frei zugänglich ist.

14. Möbelbeschlag nach einem der Ansprüche 1 bis 13, **dadurch gekennzeichnet, dass** der Möbelbeschlag (4) als Stellantrieb (4a) für Möbelklappen ausgebildet ist.

15. Möbel (1) mit einem Möbelkorpus (2) und mit einem relativ zum Möbelkorpus (2) bewegbar gelagerten Möbelteil (3) und mit einem Möbelbeschlag (4) nach einem der Ansprüche 1 bis 14 zum Bewegen des bewegbaren Möbelteiles (3).

## Claims

1. A furniture fitting (4) for moving a furniture part (3) movably-supported relative to a furniture carcass (2), comprising:
- a first fitting portion (5) configured to be fixed to a furniture carcass (2),
- a second fitting portion (6) configured to be fixed to a movable furniture part (3), wherein the second fitting portion (6) is pivotally connected to the first fitting portion (5),
- a limiting device (16) for limiting an opening angle of a relative pivoting movement of the first and second fitting portion (5, 6), the limiting device (16) including at least one movably-supported actuating element (16a), wherein the opening angle can be adjusted by a manual or by a tool-assisted actuation of the actuating element (16a),
- wherein the first fitting portion (5) and the second fitting portion (6) are pivotally connected to one another by at least one first lever (8), wherein the actuating element (16a) is movably supported on the first lever (8),
- wherein the limiting device (16) includes an abutment portion (18) for limiting the opening angle, wherein a position of the abutment portion (18) can be adjusted by an actuation of the actuating element (16a),
- wherein a second lever (14) is provided for pivotally connecting the first fitting portion (5) and the second fitting portion (6) to one another, wherein the abutment portion (18) can be supported on the second lever (14) so as to limit the opening angle,
**characterized in that** the second lever (14), in a cross-section, includes a U-shaped profile having two limbs (14a), wherein the abutment portion (18) can be supported on at least one of the limbs (14a) of the U-shaped profile.

2. The furniture fitting according to claim 1, **characterized in that** the opening angle can be continuously adjusted within predetermined limits by an actuation of the actuating element (16a).

3. The furniture fitting according to claim 1 or 2, **characterized in that** the abutment portion (18) can be supported on a material thickness of the second lever (14).

4. The furniture fitting according to one of the claims 1 to 3, **characterized in that** the actuating element (16a) is pivotally supported, wherein it is preferably provided that the actuating element (16a) has a receiving device (17) for a tool, wherein the opening angle can be adjusted by rotating the receiving device (17) with the aid of the tool.

5. The furniture fitting according to one of the claims 1 to 4, **characterized in that** the abutment portion (18) is in the form of a threaded nut configured to be moved along a threaded portion (19) by rotating the actuating element (16a), wherein it is preferably provided that the threaded portion (19), jointly with the actuating element (16a), has a one-piece configuration.

6. The furniture fitting according to claim 5, **characterized in that** a first threadless portion (19a) and a second threadless portion (19b) adjoin the threaded portion (19), wherein the first threadless portion (19a) and the second threadless portion (19b) are spaced from each other by the threaded portion (19) in a longitudinal direction of the threaded portion (19).

7. The furniture fitting according to one of the claims 1 to 6, **characterized in that** the abutment portion (18) is pre-stressed by at least one spring element (20).

8. The furniture fitting according to claims 6 and 7, **characterized in that** the spring element (20) is configured as a helical spring having a first end region and a second end region, wherein the first end region of the helical spring is fixed to actuating element (16a) and the second end region of the helical spring is fixed to the abutment portion (18), so that the abutment portion (18), when entering the first threadless portion (19a), can be pressurized with a force acting in a direction towards the second threadless portion (19b), and, when entering the second threadless portion (19b), can be pressurized with a force acting in a direction towards the first threadless portion (19a).

9. The furniture fitting according to one of the claims 1 to 4, **characterized in that** the actuating element (16a) is configured as a pivotally mounted eccentric.

10. The furniture fitting according to one of the claims 1 to 3, **characterized in that** the actuating element (16a) is configured as a displaceable slider.

11. The furniture fitting according to claim 9 or 10, **characterized in that** the actuating element (16a), jointly with the abutment portion (18), has a one-piece configuration.

12. The furniture fitting according to one of the claims 1 to 11, **characterized in that** the furniture fitting (4) includes a spring device (7) for applying a force to the second fitting portion (6).

13. The furniture fitting according to one of the claims 1 to 12, **characterized in that** the actuating element (16a), in a mounted condition of the furniture fitting (4), is freely accessible for the manual or for the tool-assisted actuation.

14. The furniture fitting according to one of the claims 1 to 13, **characterized in that** the furniture fitting (4) is configured as an actuating drive (4a) for furniture flaps.

15. An item of furniture (1) comprising a furniture carcass (2), a furniture part (3) movably-supported relative to the furniture carcass (2), and a furniture fitting (4) according to one of the claims 1 to 14 for moving the movable furniture part (3).

## Revendications

1. Garniture pour meuble (4) pour déplacer une partie de meuble (3) logée de façon mobile par rapport à un corps de meuble (2), comprenant:
- une première partie de garniture (5) pour fixation à un corps de meuble (2),
- une deuxième partie de garniture (6) pour fixation à une partie de meuble mobile (3), dans laquelle la deuxième partie de garniture (6) est reliée de façon pivotante à la première partie de garniture (5),
- un dispositif de limitation (16) pour limiter un angle d'ouverture d'un mouvement pivotant relatif de la première et de la deuxième partie de garniture (5, 6), dans laquelle le dispositif de limitation (16) présente au moins un élément d'actionnement (16a) logé de façon mobile, dans laquelle par un actionnement manuel ou réalisé à l'aide d'un outil de l'élément d'actionnement (16a), l'angle d'ouverture est réglable,
- dans laquelle la première partie de garniture (5) et la deuxième partie de garniture (6) sont reliées ensemble de façon pivotante par au moins un premier levier (8), dans laquelle l'élément d'actionnement (16a) est logé de façon mobile sur le premier levier (8),
- dans laquelle le dispositif de limitation (16) présente une butée (18) pour limiter l'angle d'ouverture, dans laquelle par un actionnement de l'élément d'actionnement (16a), une position de la butée (18) est réglable,
- dans laquelle un deuxième levier (14) est prévu, par lequel la première partie de butée (5) et la deuxième partie de butée (6) sont reliées ensemble de façon pivotante, dans laquelle la butée (18) destinée à limiter l'angle d'ouverture peut prendre appui sur le deuxième levier (14),
**caractérisée en ce que** le deuxième levier (14) présente en section transversale un profil en U avec deux branches (14a), la butée (18) pouvant prendre appui sur au moins l'une des branches (14a) du profil en U.

2. Garniture pour meuble selon la revendication 1, **caractérisée en ce que** l'angle d'ouverture est réglable par un actionnement de l'élément d'actionnement (16a) au sein de limites prédéfinies.

3. Garniture pour meuble selon la revendication 1 ou 2, **caractérisée en ce que** la butée (18) peut prendre appui sur une épaisseur du matériau du deuxième levier (14).

4. Garniture pour meuble selon l'une des revendications 1 à 3, **caractérisée en ce que** l'élément d'actionnement (16a) est logé de façon rotative, dans laquelle il est prévu, de préférence, que l'élément d'actionnement (16a) présente un logement (17) pour un outil, dans laquelle l'angle d'ouverture est réglable par rotation du logement (17) à l'aide d'un outil.

5. Garniture pour meuble selon l'une des revendications 1 à 4, **caractérisée en ce que** la butée (18) est conçue comme un écrou fileté, lequel peut être déplacé par une rotation de l'élément d'actionnement (16a) le long d'une section filetée (19), reliée d'une seule pièce à l'élément d'actionnement (16a).

6. Garniture pour meuble selon la revendication 5, **caractérisée en ce qu'**à chaque fois une première section sans filetage (19a) et une deuxième section sans filetage (19b) se raccordent à la section filetée (19), dans laquelle la première section sans filetage (19a) et la deuxième section sans filetage (19b) sont espacées l'une de l'autre par la section filetée (19) dans le sens longitudinal de la section filetée (19).

7. Garniture pour meuble selon l'une des revendications 1 à 6, **caractérisée en ce que** la butée (18) est précontrainte par au moins un élément formant ressort (20).

8. Garniture pour meuble selon les revendications 6 et 7, **caractérisée en ce que** l'élément formant ressort (20) est conçu comme un ressort cylindrique avec une première zone d'extrémité et avec une deuxième zone d'extrémité, dans laquelle la première zone d'extrémité du ressort cylindrique est fixée à l'élément d'actionnement (16a) et la deuxième zone d'extrémité du ressort cylindrique est fixée à la butée (18) de sorte que la butée (18) lors d'une entrée dans la première section sans filetage (19a) peut recevoir une force agissant dans le sens de la deuxième section sans filetage (19b) et, lors d'une entrée dans la deuxième section sans filetage (19b) peut recevoir une force agissant dans le sens de la première section sans filetage (19a).

9. Garniture pour meuble selon l'une des revendications 1 à 4, **caractérisée en ce que** l'élément d'actionnement (16a) est conçu comme un excentrique logé de façon rotative.

10. Garniture pour meuble selon l'une des revendications 1 à 3, **caractérisée en ce que** l'élément d'actionnement (16a) est conçu comme un coulisseau logé de façon déplaçable.

11. Garniture pour meuble selon la revendication 9 ou 10, **caractérisée en ce que** l'élément d'actionnement (16a) est conçu d'une seule pièce avec la butée (18).

12. Garniture pour meuble selon l'une des revendications 1 à 11, **caractérisée en ce que** la garniture pour meuble (4) présente un dispositif formant ressort (7) pour l'application d'une force à la deuxième partie de garniture (6).

13. Garniture pour meuble selon l'une des revendications 1 à 12, **caractérisée en ce que** l'élément d'actionnement (16a) dans un état monté de la garniture pour meuble (4) est accessible librement pour l'actionnement manuel ou réalisé avec l'outil.

14. Garniture pour meuble selon l'une des revendications 1 à 13, **caractérisée en ce que** la garniture pour meuble (4) est conçue comme un mécanisme d'actionnement (4a) d'abattants de meuble.

15. Meuble (1) avec un corps de meuble (2) et avec une partie de meuble (3) logée de façon mobile par rapport au corps de meuble (2) et avec une garniture pour meuble (4) selon l'une des revendications 1 à 14 pour déplacer la partie de meuble mobile (3).
